# EUROPÄISCHE PATENTSCHRIFT

(11) **EP 0 865 589 B1**
(45) Veröffentlichungstag und Bekanntmachung des Hinweises auf die Patenterteilung: **16.01.2002**
(21) Anmeldenummer: 96939038.4
(22) Anmeldetag: 14.11.1996
(51) Int. Cl.: F23D 11/10, F23D 11/36

(54) **BRENNSTOFFZERSTÄUBER**
FUEL ATOMISER
DIFFUSEUR DE COMBUSTIBLE

(30) Priorität: 15.11.1995 DE 19542530
(43) Veröffentlichungstag der Anmeldung: 23.09.1998
(73) Patentinhaber: Patz, Andreas, 45968 Gladbeck (DE)
(72) Erfinder: Patz, Andreas, 45968 Gladbeck (DE)
(86) Internationale Anmeldenummer: EP9604991
(87) Internationale Veröffentlichungsnummer: WO9718414

(56) Entgegenhaltungen:
- DE-A- 2 431 573
- DE-U- 29 518 060
- GB-A- 516 724
- PATENT ABSTRACTS OF JAPAN vol. 010, no. 375 (M-545), 13.Dezember 1986 & JP 61 168711 A (BABCOCK HITACHI KK), 30.Juli 1986,

## Beschreibung

Die vorliegende Erfindung betrifft einen Brennstoffzerstäuber gemäß Anspruch 1, der vorzugsweise im Bereich der Hochtemperaturfeuerung und dabei insbesondere bei der Beheizung von Glasschmelzwannen eingesetzt und der mittels einer Brennstoff- und Zerstäubermedium-Zuführleitung insbesondere mit Schweröl als Brennstoff und mit Druckluft als Zerstäubermedium betrieben und aus dessen Austrittsöffnung ein Gemisch von Brennstoff und Zerstäubermedium abgestrahlt wird.

Aus Patent Abstracts of Japan Nr. 375 (M545) ist ein Brennstoffzerstäuber, der einen *,atomizer chip 5'* mit einer zur Hauptachse geneigten ,*cone surface 13*', die die Form eines kegelstumpfförmigen Zahnrades aufweist, bekannt. Die auf der ,*cone surface 13'* kreisbogenförmig verlaufenden Zahnungen bilden entsprechende Nuten. Der Brennstoff ,1' wird über einen Kanal ,2' in ein Zerstäubermedium ,7' eingebracht. Das Brennstoff/Zerstäubermedium-Gemisch strömt dann im Kanal ,7' in einer koaxial zum Brennstoffkanal ,1' verlaufenden Hauptströmungsrichtung und wird durch den oben beschriebenen Drallkörper in eine, gegenüber der Hauptströmungsrichtung nach innen (zur Mittelachse) geneigten, Strömungsrichtung gebracht. Durch die auf der ,cone surface 13' befindlichen Zahnung erhält das Brennstoff/Zerstäubermedium-Gemisch einen Drall.

Aus DE 24 31 573 A ist ein Brennstoffzerstäuber mit einem Körper bekannt, in welchem eine Brennstoff-Zuführung ,23' und eine Zerstäubermedium Zuführung ,28' ausgebildet sind, um einen Brennstoff und ein Zerstäubermedium in Hauptströmungsrichtung zu leiten, wobei die Zerstäubermedium-Zuführung unter Bildung eines Winkels unmittelbar vor der drallgebenden Nut ,39' in die Brennstoff-Zuführung mündet und mit einem zylindrisch ausgebildeten Drallkörper, der eine spiralförmig steigende Nut ,39' aufweist, die dem Brennstoff/Zerstäubermedium-Gemisch einen zur Hauptströmungsrichtung tangential gerichteten Impuls verleiht.

Es ist bekannt, dass insbesondere bei der Beheizung von Glasschmelzwannen die Brennstoffzerstäubung durch einen um den axial austretenden, vorwiegend aus Schweröl bestehender Brennstoffstrahl konzentrisch angeordneten Strahl des Zerstäubermediums, welcher mit einem zur Hauptströmungsrichtung liegenden tangentialen Impuls beaufschlagt ist, erfolgt und dadurch der Brennstoff nicht nur zerstäubt sondern auch mit Sauerstoff angereichert wird. Das Zerstäubermedium trifft vorwiegend erst kurz vor dem Düsenaustritt auf den Brennstoffstrahl, so dass die Vermischung von Brennstoff und Zerstäubermedium hauptsächlich nach dem Austritt aus dem Brennstoffzerstäuber - also erst innerhalb des Brennraumes - erfolgt. Insbesondere bei der Herstellung von Glasschmelzen sind hohe Temperaturen - insbesondere in der Flammenwurzel - notwendig. Die Temperatur in der Flammenwurzel ist erheblich von der dort enthaltenen Sauerstoffmenge abhängig. Zum Erreichen der erforderlichen hohen Flammenwurzeltemperatur reicht der im Brennraum enthaltene Sauerstoff nicht aus, so dass es notwendig ist, den Brennstoff bereits beim Austritt aus der Zerstäuberdüse mit Sauerstoff anzureichern, wodurch die im folgenden beschriebene NOₓ-Bildung unterstützt wird. Grundsätzlich entsteht bei allen Verbrennungen Stickstoffoxid, jedoch ist die Bildung von den jeweiligen Prozessbedingungen abhängig. Bei allen Hochtemperaturfeuerungen - insbesondere bei Temperaturen über 1200°C - entsteht das thermische NO aus dem N₂ der Verbrennungsluft. Der im Brennstoff enthaltene Stickstoffanteil bewirkt vornehmlich in der Flammenwurzel eine anteilige NO-Bildung, die in der Oxidationszone der Flamme und in der Nachreaktionszone durch anwesende Reaktionshilfen wie CH, CH₂, CH₃, H₂O und OH unterstützt wird. Die teilweise Aufoxidierung des NO zu NO₂ erfolgt im Abgasstrom bis zur Abkühlung der Rauchgase auf unter 600 °C.

Aufgabe der Erfindung ist die Schaffung eines Brennstoffzerstäubers, der insbesondere bei der Hochtemperaturfeuerung hohe Flammenwurzeltemperaturen mit einer gegenüber den bekannten Zerstäubungsvorrichtungen reduzierten NOₓ-Emission und zudem eine Anpassung der Flammenform an die Brennraumgeometrie ermöglicht.

Diese Aufgabe wird durch einem Brennstoffzerstäuber gelöst, der die Merkmale des Anspruchs 1 aufweist.

Eine Anpassung der Flammengeometrie an den Brennraum ist durch Variation des Steigungswinkels der auf dem Drallkörper aufgebrachten Nuten möglich, da mit steigendem tangentialen Impuls des Brennstoffgemisches die Flammenlänge ab- und gleichzeitig der Flammendurchmesser zunimmt. Nach VDI-Bericht Nr. 211, 1974, Seite 60, beträgt der Öffnungswinkel einer Freistrahlflamme etwa 20° und kann mit einem starken tangentialen Impuls bis auf 180°, bei gleichzeitig verkürzter Flammenlänge vergrößert werden. Die Flammenlänge kann zudem bei gleichbleibenden Massenströmen durch Variation der Austrittsöffnung bzw. durch eine Veränderung der freien Strömungsfläche (Summe alle Nutenquerschnittsflächen) innerhalb des Drallkörpers an die Brennraumgeometrie angepasst werden. Eine Ausführungsform der vorliegenden Erfindung ist in den Zeichnungen dargestellt.

Es zeigt:
- Fig.1:: eine mögliche Ausführungsform des erfindungsgemäßen Brennstoffzerstäubers;
- Fig.2-8:: mögliche Ausführungsformen des erfindungsgemäßen Brennstoffzerstäubers gemäß Fig. 1 mit unterschiedlich gestalteten Austrittsöffnungen;

In einem in Fig.1 dargestellten, auf die Brennstoffzufuhrleitung aufgesteckten und aus drei Bauteilen (2), (5) und (13) bestehenden Brennstoffzerstäuber wird der Brennstoff - vorzugsweise Schweröl - über die Brennstoffzuleitung (10), in der nicht dargestellte Ventile vorgesehen sind und die an einer ebenfalls nicht dargestellten Ölpumpe angeschlossen ist, mit einem einstellbaren, durch Vorheizung pumpfähigen Massenstrom von Schweröl versorgt. Auf die konzentrisch zu der Brennstoffzuleitung (10) angeordnete Zerstäubermediumzufuhrleitung (11) wird die Brennerkappe (13) aufgeschraubt. Mit der Brennerkappe (13) wird Bauteil (5) entgegen der Hauptströmungsrichtung auf das mit einer Dichtung versehene Bauteil (2) gepresst, das auf die Brennstoffzufuhrleitung (10) aufgesteckt ist. Zwischen Bauteil (5) und der Brennerkappe (13) befindet sich keine Austrittsöffnung, so dass das Zerstäubermedium an der Innenseite der Brennerkappe (13) geführt wird, bevor es durch mindestens eine im Bauteil (5) eingebrachte Bohrung (12) entgegen der Hauptströmungsrichtung umgelenkt und anschließend in dem zwischen Bauteil (2) und (5) befindlichen - vorzugsweise halbkreisförmigen Spalt (7) - zum Zentrum geleitet und somit wieder in Hauptströmungsrichtung umgelenkt wird.

Die Führung des Zerstäubermediums entlang der Brennerkappe (13) und durch die im Bauteil (5) eingebrachten Bohrungen (12) bewirken eine Kühlung der eingesetzten Bauteile (2) und (5) sowie der Brennerkappe (13), wenn die Temperatur des Zerstäubermediums unterhalb der bei der Verbrennung entstehenden Umgebungstemperatur liegt. Durch mindestens eine im Bauteil (2) eingebrachte Bohrung (6) wird der Brennstoff vorzugsweise in einem rechten Winkel zur Hauptströmungsrichtung vom Zentrum hin nach außen auf die dem Zentrum zugewandte Seite von Bauteil (5) geführt. Das aus dem Spalt (7) austretende Zerstäubermedium trifft unter einem Winkel - vorzugsweise dem rechten Winkel - auf den Brennstoff. Das Zusammentreffen von Zerstäubermedium und Brennstoff erfolgt unmittelbar vor mindestens einer spiralförmigen auf einem zylindrischen Drallkörper (9) angeordneten Nut (3), die mit einer Steigung größer null und kleiner unendlich versehen ist. Im Drallkörper (9) wird das Gemisch aus Brennstoff und Zerstäubermedium mit einem tangential zur Hauptströmungsrichtung liegenden Impuls beaufschlagt. Eine Veränderung des tangentialen Impulses ermöglicht eine Variation des Flammendurchmessers, gleichzeitig kann mit unterschiedlichen Ausführungsformen des stromauf des Drallkörpers gelegenen Raumes (z.B. Laval-Düse (1), Diffusor (16), Düse (15) oder ein nicht bis zur Austrittsöffnung reichender Drallkörper (9) mit einem gegenüber dem Außendurchmesser des Drallkörpers verkleinerten- (18), vergrößerten-(17) oder gleichen Austrittsdurchmesser (14)) der axiale Impuls des Brennstoffstrahls und somit auch die Flammenlänge beeinflusst werden.

Bei der Verbrennung erreicht das austretende Gemisch durch eine verbesserte Vermischung von Brennstoff und Zerstäubermedium die bei der Verbrennung erforderliche Flammentemperatur - insbesondere in der Flammenwurzel - bereits mit deutlich reduzierten Sauerstoffanteilen, wodurch die verminderte NOₓ-Emission ermöglicht wird. Eine Anpassung der Flammenform an die Brennraumgeometrie erfolgt durch Variation des tangential zur Hauptströmungsrichtung liegenden Impulses, der vom Steigungswinkel der auf dem Drallkörper befindlichen Nut bestimmt wird. Unterschiedliche Bauformen des stromauf vom Drallkörper gelegenen Raumes ermöglichen eine Anpassung der Flammenlänge durch Variation des axialen Brennstoffstrahlimpulses ebenso wie ein durch die Austrittsöffnung in den Brennraum hineinragender Drallkörper.

## Patentansprüche

1. Brennstoffzerstäuber mit einem Körper, in welchem eine Brennstoff-Zuführleitung und eine Zerstäubermedium-Zuführleitung ausgebildet sind, um einen Brennstoff und ein Zerstäubermedium in einer Hauptströmungsrichtung zu leiten, wobei die Zerstäubermedium-Zuführleitung unter Bildung eines Winkels in die Brennstoff-Zuführleitung mündet, und mit einem Drallkörper, der eine drallgebende Nut (3) aufweist, die dem Brennstoff/Zerstäubermedium-Gemisch einen Drall verleiht, wobei
- der Drallkörper (9) zylindrisch ausgebildet ist, derart, dass die drallgebende Nut (3) dem Brennstoff/Zerstäubermedium-Gemisch einen tangentialen Impuls zur Hauptströmungsrichtung verleiht;
- die Zerstäubermedium-Zuführleitung(4, 7, 11, 12) unmittelbar vor der drallgebenden Nut (3) in die Brennstoff-Zuführleitung (10, 6) mündet,
- die drallgebende Nut (3) auf einem Drallkörper (9) spiralförmig steigend ausgebildet ist, und
- die Zerstäubermedium-Zuführleitung (4, 7, 11, 12) wenigstens in einem Streckenabschnitt (12) so ausgebildet ist, dass die Strömung entgegen der Hauptströmungsrichtung gerichtet ist und der Streckenabschnitt (12) in der Brennerkappe verläuft.

2. Brennstoffzerstäuber nach Anspruch 1, wobei dem Streckenabschnitt (12) der Zerstäubermedium-Zuführleitung ein kreisbogenförmig ausgebildeter Streckenabschnitt (7) folgt, der auf die Brennstoff-Zuführleitung (6, 10) trifft.

3. Brennstoffzerstäuber nach einem der vorstehenden Ansprüche, wobei der Streckenabschnitt (6) der Brennstoff-Zuführleitung unter einem Winkel zur Hauptströmungsrichtung verläuft.

4. Brennstoffzerstäuber nach einem der vorstehenden Ansprüche, wobei dem, entgegen der Hauptströmungsrichtung gerichteten Streckenabschnitt (12) der Zerstäubermedium-Zuführleitung ein Streckenabschnitt (7) folgt der so ausgebildet ist, dass das in den Streckenabschnitt (6) der Brennstoff- Zuführleitung (6, 10) eintretende Zerstäubermedium in Hauptströmungsrichtung gerichtet ist.

5. Brennstoffzerstäuber nach einem der vorstehenden Ansprüche, wobei die Steigung der auf dem Drallkörper (9) spiralförmig umlaufenden Nut (3) in Abhängigkeit von der Art des Brennstoffs und des Zerstäubermediums und/oder von der Zerstäuberleistung und/oder der Brennraumgeometrie eine Steigung größer null und kleiner unendlich aufweist.

6. Brennstoffzerstäuber nach einem der vorstehenden Ansprüche, wobei in Hauptströmungsrichtung hinter der spiralförmig umlaufenden Nut (3) und vor einer Austrittsöffnung für ein Brennstoff-Zerstäubermedium-Gemisch aus dem Körper (2, 5, 13) ein Raum (1, 14, 15, 16, 17, 18) ausgebildet ist.

7. Brennstoffzerstäuber nach einem der vorstehenden Ansprüche 1-6, wobei der Drallkörper (9) aus der Austrittsöffnung für das Brennstoff/Zerstäubermedium-Gemisch aus dem Körper (5, 13) in den Brennraum vorsteht.

## Claims

1. A fuel atomizer with a body in which a fuel supply line and an atomizing medium supply line are arranged in order to guide the fuel and the atomizing medium in a main flow direction, wherein the atomizing medium supply line runs into the fuel supply line at a certain angle, and with a spin body with a spiral flute (3) that causes the fuel/atomizing medium mixture to spin, wherein
- the spin body (9) is realized cylindrically, namely such that the spiral flute (3) subjects the fuel/atomizing medium mixture to a tangential impulse referred to the main flow direction;
- the atomizing medium supply line (4, 7, 11, 12) runs into the fuel supply line (10, 6) directly in front of the spiral flute (3);
- the spiral flute (3) is realized on the spin body (9) in a helically ascending fashion, and
- the atomizing medium supply line (4, 7, 11, 12) is realized in at least one section (12) in such a way that the flow is directed opposite to the main flow direction and the section (12) extends in the burner cap.

2. A fuel atomizer according to claim 1, wherein the section (12) of the atomizing medium supply line follows a section (7) that is realized in the shape of a circular arc and meets the fuel supply line (6, 10).

3. A fuel atomizer according to one of the preceding claims, wherein the section (6) of the fuel supply line extends at an angle referred to the main flow direction.

4. A fuel atomizer according to one of the preceding claims, wherein a section (7) that is designed such that the atomizing medium being introduced into the section (6) of the fuel supply line (6, 10) is directed in the main flow direction follows the section (12) of the atomizing medium supply line which is directed opposite to the main flow direction.

5. A fuel atomizer according to one of the preceding claims, wherein the spiral flute (3) on the spin body (9) has a pitch that is greater than zero and less than infinite depending on the type of fuel and the type of atomizing medium and/or on the atomizer capacity and/or on the combustion chamber geometry.

6. A fuel atomizer according to one of the preceding claims, wherein a chamber (1, 14, 15, 16, 17, 18) is, viewed in the main flow direction, arranged behind the spiral flute (3) and in front of an outlet opening for discharging the fuel/atomizing medium mixture from the body (2, 5, 13).

7. A fuel atomizer according to one of claims 1-6, wherein the spin body (9) protrudes into the combustion chamber from the body (5, 13), namely from the outlet opening for the fuel/atomizing medium mixture.

## Revendications

1. Diffuseur de carburant avec un corps englobant une conduite d'alimentation en carburant et une conduite d'alimentation en substance de diffusion, pour guider un carburant et une substance de diffusion dans un sens principal de flux, la conduite d'alimentation en substance de diffusion débouchant en formant un angle dans la conduite d'alimentation en carburant et avec un corps de torsion comportant une rainure de torsion (3), qui fait tourbillonner le mélange carburant/substance de diffusion,
- le corps de torsion (9) étant cylindrique afin que la rainure (3) confère au mélange carburant/substance de diffusion une impulsion tangentielle par rapport au sens de flux principal ;
- la conduite d'alimentation en substance de diffusion (4, 7, 11, 12) débouchant directement avant la rainure (3) dans la conduite d'alimentation en carburant (10, 6),
- la rainure (3) montant en spirale sur un corps de torsion (9) et
- la conduite d'alimentation en substance de diffusion (4, 7, 11, 12) étant conçue sur au moins une section (12) de manière à ce que le flux soit orienté en sens inverse du flux principal et que la section (12) suive la voûte du brûleur.

2. Diffuseur de carburant selon la revendication 1, une section en arc de cercle (7) qui rejoint la conduite d'alimentation en carburant (6, 10), succédant à la section (12) de la conduite d'alimentation en substance de diffusion.

3. Diffuseur de carburant selon une des revendications précédentes, la section (6) de la conduite d'alimentation en carburant formant un angle par rapport au sens du flux principal.

4. Diffuseur de carburant selon une des revendications précédentes sur lequel succède à la section (12) orientée en sens inverse du flux principal de la conduite d'alimentation en substance de diffusion, une section (7), qui est conçue de manière à ce que la substance de diffusion pénétrant dans la section (6) de la conduite d'alimentation en carburant (6, 10) soit orientée dans le sens du flux principal.

5. Diffuseur de carburant selon une des revendications précédentes, la pente de la rainure (3) entourant en spirale le corps de torsion (9) étant supérieure à zéro et inférieure à l'infini en fonction de la capacité de diffusion et/ou de la géométrie de la chambre de combustion.

6. Diffuseur de carburant selon une des revendications précédentes, un espace (1, 14, 15, 16, 17, 18) étant ménagé dans le sens du flux principal, derrière la rainure en forme de spirale (3) et devant une ouverture de sortie pour un mélange de carburant et de produit de diffusion, dans le corps (2, 5, 13).

7. Diffuseur de carburant selon une des revendications 1 à 6, le corps de torsion (9) dépassant de l'ouverture de sortie pour le mélange carburant/substance de diffusion du corps (5,13) dans la chambre de combustion.
